# EUROPÄISCHE PATENTSCHRIFT

(11) **EP 0 849 390 B1**
(45) Veröffentlichungstag und Bekanntmachung des Hinweises auf die Patenterteilung: **12.06.2002**
(21) Anmeldenummer: 97119925.2
(22) Anmeldetag: 13.11.1997
(51) Int. Cl.: D06F 39/00

(54) **Trommelwaschmaschine mit einer mehrteiligen Flüssigkeitsleitung**
Washing machine with a liquid pipe comprising several parts
Machine à laver à tambour avec une conduite de liquide en plusieurs parties

(30) Priorität: 18.12.1996 DE 19652830
(43) Veröffentlichungstag der Anmeldung: 24.06.1998
(73) Patentinhaber: Bosch-Siemens Hausgeräte GmbH, 81669 München (DE)
(72) Erfinder: Engel, Christian, Dipl.-Ing., 13403 Berlin (DE); Czyzewski, Gundula, Dipl.-Ing., 13125 Berlin (DE); Proppe, Wolfgang, 13589 Berlin (DE); Stelzer, Carsten, Dr.-Ing., 12247 Berlin (DE); Stolze, Andreas, Dipl.-Ing.,/Dr.-Ing., 14612 Falkensee (DE)

(56) Entgegenhaltungen:
- EP-A- 0 748 891
- DE-A- 3 603 323
- US-A- 5 048 139
- US-A- 5 373 714
- PATENT ABSTRACTS OF JAPAN vol. 017, no. 011 (C-1015), 8. Januar 1993 & JP 04 240485 A (MATSUSHITA ELECTRIC IND CO LTD), 27. August 1992

## Beschreibung

Die Erfindung geht aus von einer Trommelwaschmaschine mit einer zwischen einem unten im Laugenbehälter angeordneten Ablaufloch und einer weiter oben im Laugenbehälter angeordneten Öffnung geführten mehrteiligen Flüssigkeitsleitung, die einen Leitungsabschnitt enthält, der ausschließlich dazu dient, die im Laugenbehälter befindliche Lauge in einem Umlauf zwischen Öffnung und Ablaufloch zu halten, und der einen Feststoff-Rohrabschnitt mit einem durchsichtigen Bereich aufweist, an dessen Wandung ein auf die Trübung der Lauge ansprechender, einen optischen Sender und einen optischen Empfänger enthaltender Sensor eingebaut ist.

Eine derartige Trommelwaschmaschine ist aus der DE 36 03 323 A 1 bekannt. Darin ist der Sensor soweit unten im Laugenablaufsystem eingebaut, daß im Laugenablaufsystem stehenbleibendes Wasser zur Verkalkung des transparenten Bereiches und zur Minderung der Transparenz führen kann, die vom Sensor aufgenommene Meßwerte verfälschen würde. Außerdem ist der bekannte Trübungssensor durch schwere Erschütterungen beim Schleudern belastet, weil der bekannte Leitungsabschnitt einerseits am schwingenden Laugenbehälter und andererseits an der ortsfesten Laugenpumpe befestigt ist. Die Laugenbehälterschwingungen übertragen sich daher auf den Sensor. Außerdem sind die Befestigungsstellen des Leitungsabschnitts dadurch sehr starken Belastungen unterworfen.

Der Erfindung liegt die Aufgabe zugrunde, bei einer eingangs beschriebenen Trommelwaschmaschine die Anordnung eines optischen Sensors für die Trübung der Lauge so zu gestalten, daß weder der Sensor noch die Befestigungen des Leitungsabschnitts durch Erschütterungen beim Schleudern zu stark belastet werden und daß der transparente Bereich des Rohrabschnitts nicht durch Kalkablagerungen getrübt wird.

Erfindungsgemäß wird diese Aufgabe dadurch gelöst, daß der Leitungsabschnitt einerseits an einen oberen Teil einer am Ablaufloch angeschlossenen Ablaufleitung und andererseits an der höher am Laugenbehälter gelegenen Öffnung angeschlossen ist und der Sensor in einem gabelartigen, den Rohrabschnitt umgreifenden Gehäuse eingebaut ist, das an den Kontaktflächen zum durchsichtigen Bereich der äußeren Form des Rohrabschnitts angepaßt ist. Auf diese Weise gelangt der Sensor in einen Bereich unterhalb des Laugenbehälters, in dem er nicht mehr dem dort ständig verbleibenden Laugenrest ausgesetzt ist, obwohl er zum Zwecke der Trübungsmessung der Lauge während des Waschens und/oder Spülens voll mit der jeweiligen Lauge beaufschlagt ist. Außerdem sind Erschütterungen während des Schleudems für den Sensor und die Befestigungen des Leitungsabschnitts unschädlich, weil der Leitungsabschnitt beidendig mit Anschlüssen gekoppelt ist, die gleichsinnig mit dem Laugenbehälter schwingen.

Zur sicheren Befestigung des Sensors hat der Rohrabschnitt an seiner Außenwandung eine sockelartige Verdickung mit einer Montagefläche, die vom Innenraum des Rohres abgewandt ist und zur Befestigung des Sensors dient.

In besonders vorteilhafter Weise enthält der eine Gabelfortsatz des Gehäuses als optischen Sender eine Infrarot-LED und der andere Gabelfortsatz als optischen Empfänger einen Fototransistor, die beide innerhalb des Gehäuses mit einer Verbindungsleiste elektrisch verbunden sind. Auf diese Weise haben Sender und Empfänger eine einmal festgelegte und unveränderliche Position zueinander.

Die Gabelfortsätze sind gemäß einer weiteren Fortbildung der Erfindung durch eine Brücke miteinander verbunden, die zur Positionierung der LED und des Fototransistors zueinander und zur Montage des Gehäuses an der sockelartigen Verdickung dient. Der Leitungsabschnitt der erfindungsgemäßen Waschmaschine ist in besonderer Weise dadurch ausgestaltet, daß der Rohrabschnitt mit dem oberen Teil der am Ablaufloch angeschlossenen Ablaufleitung flüssigkeitsdicht verbunden ist und über einen flexiblen Leitungsbogen mit der Öffnung im Laugenbehälter Verbindung hat. Der Leitungsbogen ist vorzugsweise deshalb flexibel gestaltet, damit der Leitungsabschnitt sich bei der Herstellung der Waschmaschine leicht montieren läßt. Dazu kann der Leitungsbogen aus einem gummiartigen Werkstoff gebildet sein und eine Falte aufweisen oder statt der Falte der Bogen durch mehrere Falten gebildet sein.

In einer anderen vorteilhaften Weiterbildung der Erfindung bildet der Rohrabschnitt einen Leitungsbogen und ist an der Öffnung des Laugenbehälters angeschlossen. Dadurch gelangt der Sensor in eine höchstmögliche Position, die beim Betrieb der Waschmaschine immer noch mit Lauge beaufschlagt ist.

Entweder kann in einer besonders vorteilhaften Weiterbildung der Erfindung der Rohrabschnitt einstückiger Bestandteil des Leitungsabschnitts sein oder an seinem von der Öffnung entfernten Ende mittels eines Rohres mit dem oberen Teil der am Ablaufloch angeschlossenen Ablaufleitung flüssigkeitsdicht verbunden sein. Im ersten Falle kann der gesamte Leitungsabschnitt aus einem festen Rohrbauteil bestehen oder dieses Rohrbauteil außerhalb des Rohrabschnitts eine mehrgliedrige Wellung aufweisen. Im zweiten Fall kann das Rohr entweder mit einer glatten Wandung versehen oder als Wellrohr ausgestaltet sein. In allen Fällen ist es für die ungehinderte Strömung der zu messenden Lauge von besonderem Vorteil, wenn der Rohrabschnitt stetig gekrümmt ist.

Anhand der in der Zeichnung dargestellten Ausführungsbeispiele ist die Erfindung nachstehend erläutert.

Es zeigen
- Fig. 1: eine schematische Darstellung einer Trommelwaschmaschine mit der erfindungsgemäßen Anordnung eines Sensors an einem Leitungsabschnitt,
- Fig. 2: eine schematische Darstellung des gabelartigen Sensor-Gehäuses in einer Querschnitt-Darstellung des Rohrabschnitts,
- Fig. 3: einen Längsschnitt durch eine Ausführungsform des Leitungsabschnitts mit einem faltigen Leitungsbogen aus Gummi,
- Fig. 4: einen Schnitt gemäß Fig. 3 durch einen einteilig gestalteten Leitungsabschnitt mit festem Rohr und
- Fig. 5: einen Schnitt gemäß Fig. 3 durch einen zweiteiligen Leitungsabschnitt mit Wellrohr.

Die in Fig.1 dargestellte Waschmaschine hat ein Gehäuse 1, in dem ein Laugenbehälter 2 auf hier nicht dargestellte Weise schwingfähig montiert ist. Im Laugenbehälter 2 ist die Wäschetrommel 3 horizontal drehbar gelagert. Im oberen Teil des Laugenbehälters 2 kann ihm über eine Leitung 4 aus einer Zuleitung 5 über ein Magnetventil 6 und einen Waschmittelkasten 7 Wasser und gegebenenfalls Waschmittel zugeführt werden. Im unteren Abschnitt des Laugenbehälters 2 ist mit einem Ablaufloch 8 eine Ablaufleitung 9 flüssigkeitsdicht verbunden, die über Falten 10 und eine weitere Leitung 11 an einer hier nicht dargestellten, fest im Gehäuse 1 montierten Laugenpumpe angeschlossen ist. Zwischen der Ablaufleitung 9 und einer weiteren, etwas höher als das Ablaufloch 8 liegenden Öffnung 12 ist ein Leitungsabschnitt 13 eingeschaltet, durch den während des Betriebs der Waschmaschine Lauge aus der Öffnung 12 ständig zur Ablaufleitung 9 und über das Ablaufloch 8 wieder in den Laugenbehälter 2 zurückströmt. Diese Strömung basiert auf geringen Druckunterschieden der Lauge über dem Ablaufloch 8 und der Öffnung 12.

An den Leitungsabschnitt 13 ist ein Sensor 14 angebaut, dessen Ausgangssignale über eine Leitung 15 an ein Verarbeitungs- und Steuergerät 16 abgegeben werden. Darin werden die Sensorsignale auf hier nicht näher dargestellte Weise verarbeitet.

Der in Fig. 2 dargestellte Sensor 14 ist in einem Gehäuse untergebracht, in dessen Gabelfortsätze 17 und 18 einerseits als optischer Sender eine Infrarot-LED 19 und andererseits als optischer Empfänger ein Fototransistor 20 eingebettet sind. Ihre Zuleitungen sind ebenfalls im Gehäuse eingebettet und führen an Anschlüsse 21 und 22 einer Verbindungsleiste 23.

Der geschnitten dargestellte Rohrabschnitt 24 enthält zumindest an den Positionen des Senders und des Empfängers (19 und 20) transparente Bereiche 25, die vom Sendestrahl 26 der Infrarot-LED 19 durchdrungen werden können. Der Rohrabschnitt 24 hat am unteren Teil seiner Außenwandung eine sockelartige Verdickung 27 mit einer Montagefläche 28. Sie ist vom Innenraum des Rohres 24 abgewandt und der Brücke 29 des Sensorgehäuse zugewandt. Sie dient zur Befestigung des Sensors 14, wofür in der Brücke 29 ein Schraubenloch 30 vorgesehen ist.

Der Leitungsabschnitt 13 in Fig. 3 besteht aus einem flexiblen Leitungsbogen 31, der einerseits in die Öffnung 12 des Laugenbehälters 2 eingeknöpft ist. Zur Sicherung dieser Verbindung ist noch eine Stützhülse 32 vorgesehen. Zum Ausgleichen von Toleranzen enthält der Leitungsbogen 31 eine Falte 33 und ist am anderen Ende mit einer Befestigungstülle 34 ausgestattet, die über das eine Ende des Rohrabschnittes 24 geschoben und mit einer Schlauchklemme 35 gesichert ist. Das andere Ende des Rohrabschnitts 24 steckt in einer Gummitülle 36 der Ablaufleitung 9 und ist ebenfalls durch eine Schlauchklemme 35 gesichert. Die obere Teil 9 der Ablaufleitung ist etwas länger als ohne die Ankoppelung eines Leitungsabschnitts 13 und hat daher einen Stützring 37, der am unteren Ende eine Dichtlippe 38 trägt, die zusammmen mit einer Kugel 39 die Ablaufleitung dichtet Der Sensor 14 ist an der sockelartigen Verdickung 27 des Rohrabschnitts 24 mittels einer Schraube befestigt. Zur sicheren Lagepositionierung bei der Montage tragen noch seitliche Wände 40 am Rohrabschnitt 24 bei.

In ähnlicher Weise ist der Sensor 14 gemäß Fig. 4 am als Leitungsbogen 41 ausgebildeten Rohrabschnitt angebaut. Der Leitungsbogen hat einen scharfen Knick und ist an der Öffnung 12 des Laugenbehälters 2 mittels einer Gummidichtung 43 eingeknöpft. Er ist einstückiger Bestandteil des Leitungsabschnitts 13, der mit seinem gerade geführten Teil 42 in eine Gummitülle 36 der Ablaufleitung 9 gesteckt ist. Da der Leitungsabschnitt 13 in Fig. 4 ein in sich starres Gebilde ist, erübrigt sich hier die Sicherung der Gummitülle 36 mittels einer Schlauchschelle.

Auch in dem in Fig. 5 dargestellten Beispiel für einen Leitungsabschnitt 13 ist der Sensor 14 in ähnlicher Weise am Rohrabschnitt 50 befestigt wie in den vorstehenden Beispielen. Hier ist der Rohrabschnitt allerdings als ein stetig gekrümmter Leitungsbogen 50 ausgebildet, der einen geringeren Strömungswiderstand hat als der Leitungsknick des Bogens 41 in Fig. 4. Der Leitungsabschnitt 13 ist dagegen zweiteilig ausgebildet. Anders als dargestellt ist allerdings in dieser Ausführung ebenfalls eine einteilige Ausbildung wie in Fig. 4 möglich. Dazu müßte der Leitungsabschnitt 13 als Blasformteil ausgebildet sein. Der zweite Teil des Leitungsabschnitts 13 ist ein Wellrohr 51, dessen Wellen 52 lediglich zum Ausgleich von Toleranzen dienen können. Allerdings hat sich gezeigt, daß der Toleranzausgleich bereits durch die Gummiteile der Einknöpfdichtung 43 und der Gummitülle 36 in ausreichender Weise stattfindet. Bei zweiteiliger Ausbildung des Leitungsabschnitts 13 ist außerdem an der Gummitülle 36 wiederum eine Schlauchschelle 35 vonnöten.

Die in den Ausführungsbeispielen der Figuren 3 bis 5 dargestellten Bestandteile des Leitungsabschnitts sind in beliebiger Weise miteinander kombinierbar, je nach durch die jeweilige Umgebung gegebenen Anforderungen. Ebenso ist die Ausgestaltung des Gehäuses 17, 18 und 29 des Sensors 14 in Fig. 2 in jeder Weise veränderbar, wenn die Anordnung des Senders 19 und des Empfängers 20 beibehalten wird.

## Patentansprüche

1. Trommelwaschmaschine mit einer zwischen einem unten im Laugenbehälter (2) angeordneten Ablaufloch (8) und einer weiter oben im Laugenbehälter angeordneten Öffnung (12) geführten mehrteiligen Flüssigkeitsleitung, die einen Leitungsabschnitt (13) enthält, der ausschließlich dazu dient, die im Laugenbehälter befindliche Lauge in einem Umlauf zwischen Öffnung und Ablaufloch (8) zu halten, und der einen Feststoff-Rohrabschnitt mit einem durchsichtigen Bereich (25) aufweist, an dessen Wandung ein auf die Trübung der Lauge ansprechender, einen optischen Sender (19) und einen optischen Empfänger (20) enthaltender Sensor (14) angebaut ist, **dadurch gekennzeichnet, daß** der Leitungsabschnitt (13) einerseits an einen oberen Teil (9) einer am Ablaufloch (8) angeschlossenen Ablaufleitung (9 bis 11) und andererseits an der höher am Laugenbehälter (2) gelegenen Öffnung (12) angeschlossen ist und der Sensor (14) in einem gabelartigen, den Rohrabschnitt (24) umgreifenden Gehäuse (17, 18, 29) eingebaut ist, das an den Kontaktflächen zum durchsichtigen Bereich (25) der äußeren Form des Rohrabschnitts (24) angepaßt ist.

2. Trommelwaschmaschine nach Anspruch 1, **dadurch gekennzeichnet, daß** der Rohrabschnitt (24) an seiner Außenwandung eine sockelartige Verdickung (27) mit einer Montagefläche (28) hat, die vom Innenraum des Rohres (24) abgewandt ist und zur Befestigung des Sensors (14) dient.

3. Trommelwaschmaschine nach Anspruch 1 oder 2, **dadurch gekennzeichnet, daß** der eine Gabelfortsatz (17) des Gehäuses (17, 18, 29) als optischen Sender eine Infrarot-LED (19) und der andere Gabelfortsatz (18) als optischen Empfänger einen Fototransistor (20) enthält, die beide innerhalb des Gehäuses (17, 18, 29) mit einer Verbindungsleiste (23) elektrisch verbunden sind.

4. Trommelwaschmaschine nach Anspruch 3, **dadurch gekennzeichnet, daß** die Gabelfortsätze (17, 18) durch eine Brücke (29) miteinander verbunden sind, die zur Positionierung der LED (19) und des Fototransistors (20) zueinander und zur Montage des Gehäuses (17, 18, 29) an der sockelartigen Verdickung (27) dient.

5. Trommelwaschmaschine nach einem der Ansprüche 1 bis 4, **dadurch gekennzeichnet, daß** der Rohrabschnitt (24) mit dem oberen Teil (9) der am Ablaufloch (8) angeschlossenen Ablaufleitung (9 bis 11) flüssigkeitsdicht verbunden ist und über einen flexiblen Leitungsbogen (31) mit der Öffnung (12) im Laugenbehälter (2) Verbindung hat.

6. Trommelwaschmaschine nach Anspruch 5, **dadurch gekennzeichnet, daß** der Leitungsbogen (31) aus einem gummiartigen Werkstoff gebildet ist und eine Falte (33) aufweist.

7. Trommelwaschmaschine nach Anspruch 5, **dadurch gekennzeichnet, daß** der Leitungsbogen (31) aus einem gummiartigen Werkstoff und der Bogen durch mehrere Falten gebildet ist.

8. Trommelwaschmaschine nach einem der Ansprüche 1 bis 4, **dadurch gekennzeichnet, daß** der Rohrabschnitt (24) einen Leitungsbogen (41, 50) bildet und an der Öffnung (12) des Laugenbehälters (2) angeschlossen ist.

9. Trommelwaschmaschine nach Anspruch 8, **dadurch gekennzeichnet, daß** der Rohrabschnitt (41) einstückiger Bestandteil des Leitungsabschnitts (13) ist.

10. Trommelwaschmaschine nach Anspruch 9, **dadurch gekennzeichnet, daß** der Leitungsabschnitt (13) außerhalb des Rohrabschnitts (50) eine mehrgliedrige Wellung (52) aufweist.

11. Trommelwaschmaschine nach Anspruch 8, **dadurch gekennzeichnet, daß** der Rohrabschnitt (41, 50) an seinem von der Öffnung (12) entfernten Ende mittels eines Rohres (42, 51) mit dem oberen Teil (9) der am Ablaufloch (8) angeschlossenen Ablaufleitung (9 bis 11) flüssigkeitsdicht verbunden ist.

12. Trommelwaschmaschine nach Anspruch 11, **dadurch gekennzeichnet, daß** das Rohr (51) ein Wellrohr ist.

13. Trommelwaschmaschine nach einem der vorstehenden Ansprüche, **dadurch gekennzeichnet, daß** der Rohrabschnitt (50) stetig gekrümmt ist.

## Claims

1. Drum washing machine with a multi-part liquid duct which is led between an outflow hole (8) arranged at the bottom in the washing solution container (2) and an opening (12) arranged further above in the washing solution container and which includes a duct portion (13), which exclusively serves the purpose of keeping the washing solution disposed in the washing solution container in circulation between opening and outflow hole (8) and which comprises a solid material pipe section with a transparent region (25), at the wall of which there is incorporated a sensor (14) responding to the turbidity of the washing solution and containing an optical transmitter (19) and an optical receiver (20), **characterised in that** the duct portion (13) is connected at one end to an upper part (9) of an outflow duct (9 to 11) connected to the outflow hole (8) and at the other end to the opening (12) disposed higher at the washing solution container (2) and the sensor (14) is installed in a fork-shaped housing (17, 18, 29) which engages around the pipe section (24) and which is matched at the contact surfaces for the transparent region (25) to the external shape of the pipe section (24).

2. Drum washing machine according to claim 1, **characterised in that** the pipe section (24) has at its outer wall a socket-like enlargement (27) with a mounting surface (28) which is remote from the interior space of the pipe (24) and serves for fastening the sensor (14).

3. Drum washing machine according to claim 1 or 2, **characterised in that** the one fork protrusion (17) of the housing (17, 18, 29) contains an infrared LED (19) as optical transmitter and the other fork protrusion (18) contains a phototransistor (20) as optical receiver, which are both electrically connected within the housing (17, 18, 29) by a connecting strip (23).

4. Drum washing machine according to claim 3, **characterised in that** the fork protrusions (17, 18) are connected together by a bridge (29), which serves for positioning the LED (19) and the phototransistor (20) relative to one another and for mounting the housing (17, 18, 29) at the socket-like enlargement (27).

5. Drum washing machine according to one of claims 1 to 4, **characterised in that** the pipe section (24) is connected in liquid-tight manner with the upper part (9) of the outflow duct (9 to 11) connected with the outflow hole (8) and is connected by way of a flexible duct elbow (31) with the opening (12) in the washing solution container (2).

6. Drum washing machine according to claim 5, **characterised in that** the duct elbow (31) is made of a rubber-like material and has a fold (33).

7. Drum washing machine according to claim 5, **characterised in that** the duct elbow (31) is formed from a rubber-like material and the elbow is formed by several folds.

8. Drum washing machine according to one of claims 1 to 4, **characterised in that** the pipe section (24) forms a duct elbow (41, 50) and is connected to the opening (12) of the washing solution container (2).

9. Drum washing machine according to claim 8, **characterised in that** the pipe section (41) is an integral component of the duct portion (13).

10. Drum washing machine according to claim 9, **characterised in that** the duct portion (13) has a multi-element corrugation outside the pipe section (50).

11. Drum washing machine according to claim 8, **characterised in that** the pipe section (21, 50) is connected in liquid-tight manner at its end, which is remote from the opening (12), by means of a pipe (42, 51) with the upper part (9) of the outflow duct (9 to 11) connected to the outflow hole (8).

12. Drum washing machine according to claim 11, **characterised in that** the pipe (51) is a corrugated pipe.

13. Drum washing machine according to one of the preceding claims, **characterised in that** the pipe section (50) is constantly curved.

## Revendications

1. Machine à laver à tambour avec une conduite de liquide en plusieurs parties menée entre un trou d'évacuation (8) placé en bas dans le réservoir de liquide de lavage (2) et une ouverture (12) placée plus en haut dans le réservoir de liquide de lavage, cette conduite de liquide comprenant une section (13) servant uniquement à maintenir le liquide de lavage se trouvant dans le réservoir de liquide de lavage en circulation entre l'ouverture et le trou d'évacuation (8), et présentant une section de tuyau solide avec une zone transparente (25), sur la paroi de laquelle sont installés un émetteur (19) optique réagissant lorsque le liquide de lavage est trouble ainsi qu'un capteur (14) contenant un récepteur (20) optique, **caractérisée en ce que** la section de conduite (13) est raccordée d'une part à une partie supérieure (9) d'une conduite d'évacuation (9 à 11) branchée sur le trou d'évacuation (8) et d'autre part à l'ouverture (12) placée plus en haut sur le réservoir de liquide de lavage (2) et **en ce que** le capteur (14) est installé dans un boîtier (17, 18, 29) en forme de fourche et entourant la section de tuyau (24), le boîtier étant adapté aux surfaces de contact vers la zone transparente (25) de la forme extérieure de la section de tuyau (24).

2. Machine à laver à tambour selon la revendication 1, **caractérisée en ce que** la section de tuyau (24) a sur sa paroi extérieure un épaississement (27) en forme de socle avec une surface de montage (28), cet épaississement étant détourné de l'intérieur du tube (24) et servant à la fixation du capteur (14).

3. Machine à laver à tambour selon la revendication 1 ou 2, **caractérisée en ce que** l'un des prolongements en forme de fourche (17) du boîtier (17, 18, 29) contient une LED à infrarouge (19) comme émetteur optique et que l'autre prolongement en forme de fourche (18) contient un phototransistor (20) comme récepteur optique, ceux-ci étant tous les deux raccordés électriquement à l'intérieur du boîtier (17, 18, 29) à l'aide d'une barrette de raccordement (23).

4. Machine à laver à tambour selon la revendication 3, **caractérisée en ce que** les prolongements en forme de fourche (17, 18) sont raccordés entre eux par un pont (29) servant au positionnement de la LED (19) et du phototransistor (29) l'un par rapport à l'autre ainsi qu'au montage du boîtier (17, 18, 29) sur l'épaississement (27) en forme de socle.

5. Machine a laver à tambour selon l'une des revendications 1 à 4, **caractérisée en ce que** la section de tuyau (24) est raccordée de manière étanche au liquide à la partie supérieure (9) de la conduite d'évacuation (9-11) raccordée au trou d'évacuation (8) et qu'elle est en liaison avec l'ouverture (12) dans le réservoir de liquide de lavage (2) par l'intermédiaire d'une conduite coudée (31) flexible.

6. Machine à laver à tambour selon la revendication 5, **caractérisée en ce que** la conduite coudée (31) est formée dans une matière semblable au caoutchouc et qu'elle présente un pli (33).

7. Machine à laver à tambour selon la revendication 5, **caractérisée en ce que** la conduite coudée (31) est formée dans une matière semblable au caoutchouc et qu'elle est formée par plusieurs plis.

8. Machine à laver à tambour selon l'une des revendications 1 à 4, **caractérisée en ce que** la section de tuyau (24) forme une conduite coudée (41, 50) et qu'elle est raccordée à l'ouverture (12) du réservoir de liquide de lavage (2).

9. Machine à laver à tambour selon la revendication 8, **caractérisée en ce que** la section de tuyau (41) fait partie intégrante en une seule pièce de la section de conduite (13).

10. Machine à laver à tambour selon la revendication 9, **caractérisée en ce que** la section de conduite (13) présente une ondulation (52) à plusieurs membres à l'extérieur de la section de tuyau (50).

11. Machine à laver à tambour selon la revendication 8, **caractérisée en ce que** la section de tuyau (41, 50), sur son extrémité éloignée de l'ouverture (12), est raccordée à la partie supérieure (9) de la conduite d'évacuation (9 à 11) raccordée au trou d'évacuation (8), de manière éianche au liquide au moyen d'un tube (42, 51).

12. Machine à laver à tambour selon la revendication 11, **caractérisée en ce que** le tube est un tube ondulé (51).

13. Machine à laver à tambour selon l'une des revendications précédentes, **caractérisée en ce que** la section de tuyau (50) est coudée en continu.
